# FASCICULE DE BREVET EUROPEEN

(11) **EP 4 113 005 B1**
(45) Date de publication et mention de la délivrance du brevet: **27.03.2024**
(21) Numéro de dépôt: 22182375.0
(22) Date de dépôt: 30.06.2022
(51) Int. Cl.: F23G 1/00, F23G 5/10, F23G 5/12, F23G 5/16, B65G 47/00

(54) **INSTALLATION DE CREMATION POUR ANIMAUX DE GRANDE TAILLE TELS QUE DES EQUIDES**
EINÄSCHERUNGSANLAGE FÜR GROSSE TIERE WIE Z.B. PFERDE
CREMATION FACILITY FOR LARGE ANIMALS SUCH AS EQUIDS

(30) Priorité: 01.07.2021 FR 2107173
(43) Date de publication de la demande: 04.01.2023
(73) Titulaire: F.M.I. Process S.A., 42152 L'Horme (FR)
(72) Inventeur: FIGUERAS, Michel, 69007 LYON (FR); ZIEGLER, Gonzague, 69002 LYON (FR); VEYRE, Denis, 42152 L'HORME (FR); MAURIN, Eric, 43200 YSSINGEAUX (FR)
(74) Mandataire: Cabinet Laurent & Charras

(56) Documents cités:
- CN-U- 212 537 845
- JP-A- S5 547 133
- JP-A- 2008 256 237
- KR-B1- 101 490 994

## Description

La présente invention se rapporte à une installation de crémation pour animaux, en particulier pour des animaux de grande taille tels que les équidés et plus particulièrement les chevaux, comportant notamment un four de crémation.

Afin d'éviter l'équarrissage de leur animal, de plus en plus de propriétaires d'animaux de compagnie et/ou de travail choisissent, lors du décès de l'animal, de procéder à la crémation. En effet, la crémation préserve une plus grande dignité pour un animal dont le propriétaire était potentiellement proche, et les chevaux ne font pas exception.

Les chevaux, poneys et autres équidés sont des animaux de grande taille, avec un poids allant jusqu'à six cents kilogrammes pour un animal adulte, voire plus pour les chevaux de trait. Ils sont, lorsqu'ils sont décédés, encombrants et difficiles à manipuler. Leurs corps, grands et lourds, posent problème lors du chargement et transport, notamment lorsque la rigidité cadavérique survient. Pour préserver outre mesure la dignité de l'animal, il faut éviter de découper ou plus largement abîmer le corps lors de la manipulation jusqu'à la crémation, dans le respect des souhaits des propriétaires. Le grutage ou le treuillage du corps peuvent être perçus comme dégradants.

En outre, un minimum de manipulations est souhaitable, toujours dans un souci de maintenir une forme de dignité. Toutefois, des considérations d'efficacité dans la crémation doivent toujours entrer en compte, en particulier en termes de rapidité de manutention des corps. En particulier, les fours crématoires présentent une ouverture par laquelle le corps est inséré, et celle-ci doit être ouverte le moins longtemps possible pour éviter la déperdition de chaleur.

A titre d'exemple, la société ADDFIELD commercialise pour les animaux de compagnie des dispositifs appelés « tables de chargement hydrauliques » montés sur roues. Ces tables se présentent sous forme d'un plateau, sur lequel est déposé le corps de l'animal, ledit plateau reposant sur un mécanisme d'élévation de type cric, et le tout reposant sur un socle comportant des roues ou roulettes, éventuellement motorisées. Des poignées, un guidon ou une barre généralement à l'arrière permettent le déplacement par un utilisateur.

Ces tables de chargement sont utilisées pour amener et charger le corps dans un four crématoire de capacité suffisante pour procéder à la crémation. Pour ce faire, le plateau est initialement abaissé, de façon à être aisément chargé avec le corps, par exemple depuis le plateau d'un camion ayant transporté le corps, ou bien par un système de poulies et palans.

Le dispositif est ensuite déplacé, grâce aux roues, jusqu'à être situé en face d'une ouverture ou porte du four crématoire. Le mécanisme d'élévation permet alors d'élever le plateau chargé du corps à hauteur de l'ouverture du four crématoire. Le corps peut alors être déchargé dans le four crématoire.

Si ces tables de chargement conviennent aux animaux de taille moyenne (gros chiens en particulier), celles-ci sont souvent peu stables et difficiles à manipuler lorsqu'elles portent un corps plus lourd tel que celui d'un cheval ou autre équidé. Il faut en outre prévoir une surface parfaitement plane et lisse pour permettre la circulation et les manoeuvres de ces tables autour de l'ouverture du four crématoire.

Le transport et le chargement des corps dans le four est ainsi peu efficace.

Le document AT 396 718 décrit une table de chargement formant en outre partie intégrante d'un four de crémation : le fond et une paroi de la chambre de crémation étant partie intégrante de la table de chargement. Toutefois, ce document décrit la nécessité de recourir à une pluralité de tables de chargement pour effectuer des rotations, et le four crématoire, qui n'est plus dans une enceinte fermée connaît des déperditions de chaleur qui nuisent à son rendement.

Les documents CN 212 537 845, sur lequel la forme en deux parties est basée, JP 2008 256237, KR 101 490 994 et JP S55 47 133 décrivent différents systèmes de chargement et déchargement d'animaux au moyen de chariots sur lesquels sont positionnés des plateaux ou caisses incombustibles dans le cadre de la crémation d'animaux de compagnie de type chiens et chats. Ces systèmes ne donnent pas satisfaction pour les animaux de grande taille, notamment les équidés, hormis le fait que les opérations de ringardage sont particulièrement fastidieuses.

Le document JP S55 47133 A décrit une installation d'incinération, mais ne mentionne pas la nature de la matière incinérée. Ce document décrit une installation entièrement automatisée selon laquelle le matériau est transporté dans des chariots circulant sur un réseau de rails. Les chariots ne comprennent pas de moyens de déchargement.

Afin de pallier aux défauts précédemment mentionnés, la présente invention propose une installation de crémation pour animaux de grande taille, en particulier des équidés, comportant :
- un four crématoire
   i. comprenant au moins une chambre de crémation, ladite chambre de crémation comportant au moins un brûleur primaire et de préférence une sole fixe, et une face avant présentant une ouverture par laquelle sont introduits les animaux,
   ii. -une chambre de post combustion dans laquelle débouche la chambre de crémation, comportant des brûleurs secondaires,
- des rails positionnés à proximité de l'ouverture,
- un chariot comportant un moyen de déchargement de l'animal, le chariot étant guidé en translation par les rails et mobile entre une position de chargement, dans laquelle le chariot reçoit l'animal, et une position de déchargement, dans laquelle le chariot est positionné en regard de l'ouverture, le moyen de déchargement étant apte, en position de déchargement, à introduire l'animal dans la chambre de crémation,
caractérisée
en comportant un système de traitement des fumées, comportant au moins un dispositif de filtration ou de conditionnement de fumées, dans lequel débouche la chambre de postcombustion, et
en ce que le moyen de déchargement du corps de l'animal comporte un bras se prolongeant par un moyen de préhension sous la forme notamment d'une fourche ou équivalent, coopérant avec une palette ou un plateau ou équivalent destiné à réceptionner l'animal, et des rouleaux sur lesquels la palette ou le plateau se déplace lors du déchargement de l'animal.

L'utilisation de rails avec un chariot dédié présentant une fourche et des rouleaux permet d'obtenir un transport simplifié, sûr et rapide des corps d'animaux de grande taille, les procédures de manutention et introduction du corps dans la chambre de crémation de façon automatisée.

Ce mode de réalisation permet notamment d'utiliser des palettes ou plateaux à chevrons, qui sont connus et simples à réaliser.

En particulier, il s'agit de palettes ou plateaux, de préférence combustibles, ce qui évite d'avoir à ringarder manuellement à l'extérieur du four, la totalité des cendres restant à l'intérieur du four, réparties sur la sole, de préférence fixe.

L'installation de crémation selon d'autres modes de réalisation peut en outre présenter une ou plusieurs des caractéristiques suivantes.

Les rails peuvent être parallèles à la face avant, et la position de chargement du chariot être décalée latéralement par rapport à la chambre de combustion.

La compacité de l'installation peut alors être améliorée en positionnant les moyens de chargement de l'animal à côté du four.

La chambre de post-combustion peut être disposée dans le prolongement de la chambre de crémation.

La compacité de l'installation est alors encore accrue.

La chambre de crémation et la chambre de post-combustion peuvent être disposées dans une même enceinte, réalisée en béton réfractaire moulé.

La construction du four est alors plus rapide et potentiellement moins coûteuse.

Le moyen de déchargement de l'animal peut notamment être automatique, actionné ou actionnable lorsque ledit chariot est en position de déchargement, de sorte à décharger le corps de l'animal dans la chambre de crémation lorsqu'actionné.

Cette automatisation permet une gestion simplifiée de la procédure de crémation d'un animal.

Le chariot peut comporter un ringard pour l'évacuation de cendres produites par la crémation de l'animal, actionné par un moyen de ringardage.

Le chariot remplit alors la double fonction de chargement/déchargement et de ringardage. Le ringardage peut alors être automatisé au moins partiellement.

L'installation peut comporter en outre un second chariot comportant un ringard actionné par un moyen de ringardage pour l'évacuation de cendres produites par la crémation d'un animal, le second chariot étant guidé en translation par les rails entre une position d'attente, décalée latéralement par rapport à la chambre de crémation à l'opposé de la position de chargement du chariot portant l'animal, et une position de ringardage en regard de l'ouverture de la chambre de crémation, dans laquelle le ringard est positionné pour évacuer les cendres par actionnement du mécanisme de ringardage.

Tout en maintenant un ringardage automatique, un deuxième chariot dédié permet notamment de simplifier la conception de chacun des chariots.

Le ringard peut comporter une lame portée par des bras formant racloir de la sole de la chambre de crémation, et le chariot portant le ringard comporter un moyen d'actionnement du ringard, translatant les bras et la lame le long de la sole de la chambre de crémation lorsqu'actionné de façon à pousser les cendres vers un couloir de décendrage ou vers l'ouverture.

Un tel ringard est simple, efficace et robuste.

La chambre de post-combustion peut comporter des parois transverses verticales positionnées sur les faces latérales de la chambre de sorte à former un parcours en chicane du flux de gaz issus de la chambre de crémation.

Le parcours du flux de gaz est ainsi allongé par sa forme en chicane tandis que la chambre de post-combustion reste compacte.

D'autres caractéristiques et avantages apparaîtront à la lecture de la description des figures ci-après, parmi lesquelles :
[Fig. 1] est une vue de côté schématique et en coupe partielle d'une installation selon un mode de réalisation particulier de l'invention,
[Fig. 2] est une vue de dessus schématique de l'installation de la figure 1,
[Fig. 3] est vue de côté schématique d'un chariot pour l'installation des figures 1 et 2,
[Fig. 4] est une vue de dessus schématique d'une installation en fonctionnement illustrant le chargement et déchargement d'un corps d'animal,
[Fig. 5] est une vue de côté d'un mode de réalisation particulier de chariot comportant un ringard intégré,
[Fig. 6] est une vue de face de l'installation de crémation avec un chariot de la figure 5,
[Fig. 7] est une vue de dessus schématique d'un mode de réalisation alternatif d'installation en fonctionnement, avec un chariot dédié au ringardage.

Les figures sont données à titre d'exemples illustratifs et non limitatifs. Des modes de réalisation alternatifs peuvent être obtenus en variant légèrement ou en combinant les modes de réalisation représentés.

La figure 1 est une vue de côté schématique d'une installation de crémation 100, partiellement en coupe, notamment au niveau d'un four crématoire 1. La figure 2 est une vue de dessus schématique de l'installation de crémation 100.

L'installation de crémation 100 comporte en particulier un four crématoire 1, comprenant une chambre de crémation 3. La chambre de crémation 3 comporte une sole ou plan de réception de l'animal, des parois et un plafond, formant une enceinte fermée, dans laquelle débouchent un ou plusieurs brûleurs primaires 5. La sole ou le plan de réception de l'animal sont fixes.

Les brûleurs primaires 5 sont ici des brûleurs à combustible, alimentés en combustible tel que du gaz (méthane, propane, butane etc.) ou un hydrocarbure, et en comburant, généralement de l'air extérieur, aspiré par des conduites soit par convexion soit de façon forcée avec une ou plusieurs souffleries. Des conduites d'arrivée de carburant sont schématiquement représentées.

La chambre de crémation 3 comporte en outre une face avant munie d'une ouverture 7, délimitée par exemple au moyen d'un panneau pivotant ou coulissant sur la face avant de ladite chambre de crémation 3, fermant ou ouvrant sélectivement l'accès à la chambre de crémation 3. Les dimensions de la chambre de crémation 3, et de l'ouverture 7 sont adaptées pour la réception d'animaux 10 de grande taille, en particulier d'équidés tels que des chevaux, ânes et poneys, ainsi que d'éventuels supports ou enveloppes combustibles du type par exemple palettes sur laquelle les animaux 10 sont entreposés ou de boîtes formant cercueil les contenant.

Bien que l'usage ici mentionné soit la crémation d'équidés, l'installation de crémation 100 peut évidemment être utilisée pour d'autres animaux, tels que des bovins, ovins, porcs etc. par exemple en cas d'épizootie ou de zoonose contagieuse (peste porcine, anthrax, grippe aviaire, fièvre aphteuse etc.). Des animaux de taille moins importante (chats, chiens etc.) peuvent notamment être incinérés en nombre correspondant plus élevé dans la chambre de crémation 3, une fois entreposés dans un contenant tel que décrit ci-avant.

Des rails 9 sont positionnés à proximité de l'ouverture 7. Ces rails 9 forment moyen de guidage en translation d'un chariot 11, sur lequel est disposé l'animal 10 avant crémation. Les rails 9 s'étendent entre une unité de réception de l'animal 10 et, au moins, l'ouverture 7 de la chambre de crémation 3.

Le chariot 11 est donc mobile entre deux positions le long des rails 9 : une position de chargement dans laquelle l'animal 10 est réceptionné, et une position de déchargement, en regard de l'ouverture 7 pour permettre l'introduction de l'animal 10 dans la chambre de crémation 3. Un système de chargement 13 tel qu'un palan est représenté en figure 1. Dans ce mode de réalisation, le système de chargement 13 est disposé au droit de la position de chargement du chariot 11.

On entend ici par rails un chemin prédéterminé et aménagé sur lequel le chariot 11 fait des allers-retours entre les positions d'attente et de déchargement.

Les rails 9 peuvent notamment être des rails en plein, de façon similaire aux rails de train, avec une section proéminente par rapport au sol, ou bien être en creux ou tranchées, formant guide de roues du chariot 11.

Selon un mode de réalisation particulier, les rails 9 peuvent ne consister qu'en un segment de chemin plan sur lequel le chariot peut se translater, avec des marquages ou repères (optiques, magnétiques, commutateurs physiques etc.), qu'un capteur du chariot 11 utilise pour déterminer la position de celui-ci et adapter les déplacements entre les positions d'attente et de déchargement.

De préférence, les chariots 11 utilisés ont des roues à orientation fixe, permettant de réaliser les châssis desdits chariots 11 avec une robustesse accrue pour la manipulation de corps d'animal 10 lourds.

Dans le mode de réalisation représenté, les rails 9 sont disposés à angle droit d'un axe longitudinal du four crématoire 1, de façon tangente ou parallèle à la face avant du four crématoire 1. L'ouverture 7 se présente, dans le mode de réalisation représenté en figure 1, avantageusement sous forme de guillotine, avec un panneau coulissant verticalement le long de la face avant. L'ouverture 7 présente ainsi une compacité accrue dans la direction orthogonale à la paroi du four 1, notamment par rapport à un panneau basculant autour d'un axe vertical. Le chariot 11 peut ainsi venir au plus près de l'ouverture 7.

La position de chargement du chariot 11 est en conséquence décalée latéralement par rapport au gabarit du four crématoire 1 comme le montre la figure 2 par exemple.

A l'extrémité de la chambre de combustion 3, à l'opposé de l'ouverture 7 se trouve un couloir de décendrage 12, traversant transversalement le four 1, et présentant des ouvertures latérales 14, par lesquelles des ringardeurs 16 (voir figure 2) peuvent ringarder manuellement les cendres tombées dans le couloir de décendrage 12. Le plan de réception de l'animal sensiblement horizontal de la chambre de combustion 3 peut notamment être incliné d'un angle compris entre 0,5 et 2° en direction du couloir de décendrage 12. De la sorte, les cendres issues de la crémation de l'animal 10 peuvent aisément être poussées avec un ringard en direction du couloir de décendrage 12 pour évacuation.

La chambre de crémation 3 débouche dans une chambre de post-combustion 15, d'un volume plus important que celui de la chambre de crémation 3. La chambre de post-combustion 15 est disposée dans le prolongement de la chambre de crémation 3.

La chambre de post-combustion 15 comporte des brûleurs secondaires 17 de sorte à compléter l'oxydation des gaz issus de la chambre de crémation 3 en maintenant une température importante et en les brassant. La chambre de post-combustion 15 comporte des parois transverses verticales positionnées sur les faces latérales de la chambre de sorte à former un parcours en chicane du flux de gaz issus de la chambre de crémation 3.

La chambre de post-combustion 15 et la chambre de crémation 3 sont en particulier intégrées dans une même enceinte 19 du four 1, réalisée ici en béton réfractaire moulé, et disposées l'une dans le prolongement de l'autre selon l'axe longitudinal du four 1.

La chambre de post-combustion 15 débouche dans un système de traitement des fumées 21, situé hors de l'enceinte 19 du four 1.

Le système de traitement des fumées 21 comporte au moins un dispositif de filtration ou de conditionnement des fumées issues de la chambre de post-combustion 15. Le système de traitement des fumées 21 de la figure 1 comporte notamment, en suivant le sens de cheminement des fumées, une cheminée de secours 23 ou de contournement (« by-pass » en anglais), par laquelle des gaz sont évacués pour éviter d'endommager le système en aval, par exemple en cas de détection de températures excessives et incontrôlées, de débit de gaz excessif ou de pression excédant des valeurs prédéterminées.

Ces conditions anormales peuvent résulter par exemple d'un dépassement de la capacité de chargement du four 3, d'un excès de combustible dans les brûleurs 5, 17 ou d'une explosion d'une accumulation de méthane dans l'animal 10 en cours de crémation.

Cette cheminée de secours 23 est de type Venturi, et obturée par un clapet ou une vanne de contournement 25 (clapet ou vanne « bypass »), de façon à être sélectivement ouverte lorsque des conditions anormales sont détectées.

En aval de la cheminée de secours 23, en suivant le cheminement normal des fumées hors contournement, se trouve un refroidisseur 27, par exemple avec un fluide caloporteur circulant dans des échangeurs à contre-courant avec les fumées, mis en marche et exploité par un dispositif circulateur de fluide 29. La chaleur ainsi extraite peut être utilisée soit afin de chauffer des locaux, soit afin de préchauffer le carburant et le comburant au niveau des brûleurs 5, 17, et ainsi d'améliorer le rendement du four crématoire 1.

Un aéroréfrigérant 31 peut, en alternative ou en complément, dissiper la chaleur extraite par le refroidisseur 27. Un aéroréfrigérant 31 formé de cellules à radiateurs et ventilateurs est représenté sur le toit du bâtiment accueillant l'installation de crémation 100.

En sortie du refroidisseur 27, les fumées refroidies sont acheminées vers une filtration froide 32, où les vapeurs et particules présentes dans les fumées sont condensées et/ou déposées (par adsorption, condensation, capture chimique, dépôt solide ou catalytique etc.) puis conditionnées et évacuées.

Les fumées ainsi traitées sont alors évacuées vers l'extérieur par une cheminée d'évacuation33.

Le traitement des fumées et donc la configuration du système de traitement des fumées 21 peut varier selon la législation nationale considérée, selon les normes environnementales, la composition et la température des fumées etc.

Un mode de réalisation de chariot 11 est représenté schématiquement en figure 3.

Le chariot 11 comporte des moyens de déchargement 35, disposés sur une embase 37 comportant des roues 39, configurées pour interagir avec les rails 9. Les moyens de déchargement 35 se présentent ici sous forme d'au moins un bras se prolongeant par un poussoir 41 mis en mouvement par un mécanisme de chargement et coopérant avec une palette ou un plateau (palette référence 20, figures 4 et 7) sur lequel est réceptionné l'animal 10. Les moyens de chargement comportent ici en outre des rouleaux 43 éventuellement motorisés sur lesquels le plateau ou la palette portant l'animal est translaté.

En particulier, le chariot 11 comporte deux bras se prolongeant par un poussoir 41.

Le mécanisme de déchargement est ici en particulier actionnable au moyen d'une manivelle de déchargement 44, située sur le côté du chariot 11. La rotation de cette manivelle de déchargement 44 entraîne la translation du ou des poussoirs 41 par exemple au moyen d'une chaîne et d'engrenages, d'une vis sans fin, d'un système à chaîne rigide etc. formant ledit mécanisme de déchargement.

Le chariot 11, ses moyens de déchargement 35 et les roues 39 peuvent notamment être contrôlés par une unité de contrôle (non représentée) afin d'automatiser le processus de chargement ou déchargement du corps d'animal 10, et puiser de l'énergie électrique d'une batterie disposée dans l'embase 37 et/ou recevoir du courant électrique via un chemin de câble associé, une guirlande d'alimentation ou des contacts électriques glissants.

Des chargeurs électriques dédiés peuvent en particulier être disposés au niveau de la position d'attente du chariot 11, de façon à se connecter électriquement au chariot et charger la batterie dans l'embase 37 lorsque le chariot 11 est en position d'attente.

Le processus de chargement et de déchargement de l'animal 10 est représenté schématiquement en figure 4.

L'animal 10 est réceptionné sur une palette 20 à partir, par exemple, d'une ridelle de camion 45 représentée en bas à droite en figure 4.

Au moyen du palan 13, la palette 20 et l'animal 10 sont chargés sur le chariot 11 lorsqu'il est en position de chargement, en vis-à-vis de la ridelle de camion 45.

Le chariot 11 chargé avec la palette 20 et l'animal 10 est représenté en pointillés en en vis-à-vis de la ridelle de camion 45 en figure 4, en position d'attente.

Le chariot 11, chargé avec la palette 20 et l'animal 10, est translaté sur les rails 9, le chariot 11 passant de la position d'attente à la position de déchargement, en regard de l'ouverture 7 de la chambre de crémation 3.

Le mécanisme des moyens de déchargement 35 du chariot 11 est alors sélectivement actionné ou actionnable lorsque le chariot 11 est en position de déchargement, face à l'ouverture 7 de la chambre de crémation 3, ce qui permet alors de décharger l'animal 10 du chariot 11 dans la chambre de crémation 3.

Dans un mode de réalisation non illustré, Le chariot 11 présente un fonctionnement analogue à celui d'un chariot de manutention. En particulier, la palette 20 et le chariot 11 peuvent présenter des éléments à coopération de forme (doigt et anneau traversant, pince et poignée complémentaire, fourche sur le chariot 11 et chevrons sur la palette 20, etc.) permettant de décharger l'animal d'un camion par exemple.

Le chargement de la palette 20 et de l'animal 10 sur le chariot 11 peut alors se faire par actionnement des moyens de déchargement 35 en fonctionnement inverse, si les éléments à coopération de forme permettent une traction. Les moyens de déchargement 35 fonctionnent alors en outre comme moyens de chargement, rendant l'utilisation d'un système de chargement 13 dédié potentiellement superflue.

Selon d'autres modes de réalisation non pas selon l'invention, les moyens de déchargement 35 peuvent comporter un tapis roulant, ou bien un plateau sur lequel l'animal 10 peut être glissé et un poussoir pour pousser directement l'animal 10.

En figure 5 est représenté un mode de réalisation alternatif de chariot 11.

Le chariot 11 comporte ici en outre un ringard 30, sous forme d'une lame formant racloir pour la sole de la chambre de combustion 3. Un mécanisme de ringardage 51 actionnant le ringard 30 translate la lame le long de la sole, de préférence fixe de la chambre de crémation 3, de façon à pousser les cendres issues de la combustion, soit vers un couloir de décendrage 12 soit vers l'ouverture 7 lorsqu'actionné.

La lame formant le ringard 30 est ici portée par des bras 34, pouvant être translatés le long de la sole de la chambre de combustion 3. Le mécanisme de ringardage 51 comporte ici par exemple un système de crémaillère avec un engrenage motorisé. En alternative, un système à vis sans fin ou pneumatique voire hydraulique peut être utilisé. Le mécanisme de ringardage 51 est notamment actionné au moyen d'une manivelle de ringardage 46, située sur le côté du chariot 11.

Le ringardage peut ainsi être automatisée sans intervention manuelle à l'intérieur et/ou à l'extérieur du four.

Les rouleaux 43 sont ici surélevés par rapport aux bras 34 du ringard 30. De la sorte, le ringard 30 et les bras 34 sont situés sous la palette 20, et lesdits rouleaux 43 guident la translation de la palette 20 et donc de l'animal 10 au-dessus des bras 34 et du ringard 30.

Le ringardage est effectué en translatant les bras 34 au moyen du mécanisme de ringardage 51, de sorte à translater le ringard 30 le long de la sole de la chambre de crémation 3.

Le chariot 11 assure alors une double fonction de chargement/déchargement de l'animal 10 et de ringardage de la chambre de crémation 3. Son fonctionnement peut être à nouveau automatisé ou semi-automatisé.

Notamment, un ringardage peut être effectué automatiquement et préalablement au déchargement de l'animal 10 suivant, lorsque le chariot 11 est en face de la chambre de crémation 3, en position de déchargement, avant l'actionnement des moyens de déchargement 35 pour éviter des va-et-vient du chariot 11.

La figure 6 est une vue de face (par l'ouverture 7 de la chambre de crémation 3) d'une installation de crémation 100 qui comporte un chariot 11 selon la figure 5.

En figure 6, l'ouverture 7, ici sous forme de guillotine à panneau de fermeture mobile par translation verticale, est ouverte. L'ouverture 7 est contrôlée par un mécanisme d'ouverture 71 dans lequel un moteur 73 enroule ou déroule des câbles ou chaînes 75 attachés au panneau de l'ouverture 7, autour d'un arbre d'enroulement 77. Des rails verticaux 79 guident le mouvement du panneau de l'ouverture 7.

Le panneau de l'ouverture 7 est ici représenté relevé, la chambre de crémation 3, ainsi que la trappe au fond de ladite chambre de crémation 3 s'ouvrant sur la chambre de post-combustion 15, sont ici visibles.

Le chariot 11 est représenté deux fois : une fois en position d'attente (à gauche en figure 6), face à un utilisateur U, et une fois en position de déchargement (à droite en figure 6), face à la chambre de crémation 3.

Le déplacement entre les deux positions représentées est contrôlé par un moteur électrique connecté aux roues 39, le moteur étant actionné au moyen, par exemple, d'un commutateur deux états.

Lorsque ledit commutateur est basculé dans un premier état, le moteur est actionné, et le chariot 11 rejoint ou reste dans la position d'attente. Lorsque ledit commutateur est basculé dans le second état, le chariot 11 rejoint la position de déchargement.

En partant du chariot 11 en position d'attente, celui-ci est chargé avec l'animal 10 disposé sur la palette 20, soit au moyen du dispositif de chargement 13 soit par les moyens de déchargement 35 s'ils peuvent aussi servir au chargement.

L'utilisateur U, en basculant par exemple le commutateur deux états dans l'autre état, déclenche le mouvement du chariot 11 vers la position de déchargement.

Lorsque le chariot 11 atteint la position de déchargement, l'utilisateur U actionne dans un premier temps la manivelle de ringardage 46 dans un sens puis dans l'autre. Les bras 34 portant le ringard 30 sont en conséquence avancés dans le four 1 puis retirés. Le ringard 30 effectue ainsi un aller-retour permettant de pousser la cendre jusqu'au couloir de décendrage 12.

Une fois le ringardage effectué, l'utilisateur U actionne la manivelle de déchargement 44 dans un sens puis dans l'autre, ce qui translate les poussoirs 41, et donc la palette 20 portant l'animal 10 jusqu'à l'insérer dans le four 1 puis les rétracte.

L'utilisateur U bascule alors le commutateur dans le premier état, et le chariot 11 retourne en position d'attente ou de chargement, pour accueillir l'animal 10 suivant.

En alternative, le ringard 30 peut être porté par un second chariot 47, dédié au ringardage. La figure 7 illustre schématiquement en vue de dessus une installation de crémation 100 comportant un tel second chariot 47.

Dans cette installation de crémation 100, le second chariot 47 comporte le ringard 30 pour l'évacuation de cendres produites par la crémation de l'animal 10. Le ringard se présente sous forme d'une lame 30 formant racloir ou pelle, portée par des bras 49 pouvant être translatés par actionnement d'un mécanisme de ringardage 51, par exemple une crémaillère, vis sans fin ou un système à chaîne rigide translatant, lorsqu'actionné, les bras 49 et la lame 30 le long de la sole de la chambre de crémation 3.

Le second chariot 47 est guidé en translation par les rails entre une position d'attente, décalée latéralement par rapport à la chambre de crémation 3, à l'opposé de la position de chargement du chariot 11 de chargement de l'animal 10, et au moins une position de ringardage en vis-à-vis de la chambre de crémation 3, dans laquelle le ringard 30 est positionné pour évacuer les cendres vers le couloir de décendrage 12 ou l'ouverture 7 par actionnement du mécanisme de ringardage 51.

Le second chariot 47 est montré en pointillés en position d'attente en bas en figure 7, et une fois en traits pleins et une fois en pointillés dans deux positions de ringardage, positions situées au niveau de la position de déchargement du chariot 11 portant l'animal 10, c'est-à-dire en regard de l'ouverture 7.

En particulier, le ringard 30 présente une largeur inférieure à celle de la chambre de crémation 3. Le ringardage est en conséquence effectué en plusieurs mouvements d'aller-retour du ringard 30 par translation des bras 49. Plusieurs positions adoptées par le ringard 30 sont représentées en pointillés dans la chambre de crémation 3 en figure 7.

En particulier, le second chariot 47 est décalé le long des rails 9 entre deux mouvements d'aller-retour du ringard 30. Ainsi, à chaque aller-retour du ringard 30, une partie différente de la chambre de crémation 3 est ringardée. La totalité de la chambre de crémation 3 peut ainsi être ringardée avec un chariot de ringardage 47 de compacité élevée.

Les deux chariots 11, 47 peuvent notamment être pilotés par une unité de contrôle commune pour une meilleure coordination et un ringardage optimisé.

En rendant au moins partiellement automatique le chargement et déchargement des animaux 10 d'une position de réception vers la chambre de crémation 3, le chariot 11 sur rails 9 de l'installation de crémation 100 permet une gestion plus rapide et plus efficace. En particulier, les rails 9 permettent l'installation de chariots 11 massifs et adaptés au transport et à la manipulation d'animaux 10 particulièrement gros, tels que les équidés et bovins.

L'utilisation d'un ringard 30 avec un mécanisme de ringardage 51 dédié, disposés soit sur le chariot 11 portant l'animal 10 soit sur un second chariot 47, permet d'automatiser encore plus la gestion de la crémation.

## Revendications

1. Installation de crémation (100) pour animaux de grande taille, en particulier des équidés, comportant :
- un four crématoire (1) comprenant :
• au moins une chambre de crémation (3), ladite chambre de crémation comportant au moins un brûleur primaire (5), et une face avant présentant une ouverture (7) par laquelle sont introduits les animaux (10),
• une chambre de post combustion (15) dans laquelle débouche la chambre de crémation (3), comportant des brûleurs secondaires (17),
- des rails (9) positionnés à proximité de l'ouverture (7), et un chariot (11) comportant un moyen de déchargement (35) de l'animal (10), le chariot étant guidé en translation par les rails (9) et mobile entre une position de chargement, dans laquelle le chariot reçoit l'animal (10), et une position de déchargement, dans laquelle le chariot (11) est positionné en regard de l'ouverture, le moyen de déchargement (35) étant apte, en position de déchargement, à introduire l'animal (10) dans la chambre de crémation (3),
**caractérisée**
**en ce qu'**elle comporte un système de traitement des fumées (21), comportant au moins un dispositif de filtration ou de conditionnement de fumées (23, 27, 32, 33), dans lequel débouche la chambre de post-combustion (15), et
**en ce que** le moyen de déchargement (35) du corps d'animal (10) comporte un bras se prolongeant par un moyen de préhension (41), coopérant avec une palette ou un plateau (20) destiné à réceptionner l'animal (10), et des rouleaux (43) sur lesquels la palette ou le plateau (20) se déplace lors du déchargement de l'animal (10).

2. Installation de crémation selon la revendication 1, **caractérisée en ce que** les moyens de préhension se présentent sous la forme d'une fourche.

3. Installation de crémation selon l'une des revendications précédentes, **caractérisée en ce que** les rails (9) sont parallèles à la face avant, et **en ce que** la position de chargement du chariot (11) est décalée latéralement par rapport à la chambre de combustion (3).

4. Installation de crémation selon l'une des revendications précédentes, **caractérisée en ce que** la chambre de post-combustion (15) est disposée dans le prolongement de la chambre de crémation (3).

5. Installation selon l'une des revendications précédentes, **caractérisée en ce que** la chambre de crémation (3) et la chambre de post-combustion (15) sont disposées dans une même enceinte (19), réalisée en béton réfractaire moulé.

6. Installation de crémation selon l'une des revendications précédentes, **caractérisée en ce que** le moyen de déchargement (35) de l'animal (10) est automatique, actionné ou actionnable lorsque ledit chariot (11) est en position de déchargement, de sorte à décharger le corps d'animal (10) dans la chambre de crémation (3) lorsqu'actionné.

7. Installation selon l'une des revendications précédentes, **caractérisée en ce que** le chariot (11) comporte un ringard (30) pour l'évacuation de cendres produites par la crémation de l'animal (10), actionné par un moyen de ringardage (51).

8. Installation de crémation selon l'une des revendications précédentes, **caractérisée en ce qu'**elle comporte en outre un second chariot (47) comportant un ringard (30) actionné par un moyen de ringardage (51) pour l'évacuation de cendres produites par la crémation d'un animal (10), le second chariot (47) étant guidé en translation par les rails (9) entre une position d'attente, décalée latéralement par rapport à la chambre de crémation (3) à l'opposé de la position de chargement du chariot (11) portant l'animal (10), et une position de ringardage en regard de l'ouverture (7) de la chambre de crémation (3), dans laquelle le ringard (30) est positionné pour évacuer les cendres par actionnement du mécanisme de ringardage (51).

9. Installation de crémation selon l'une des revendications 7 ou 8, **caractérisée en ce que** le ringard comporte une lame (30) portée par des bras (49) formant racloir de la sole de la chambre de crémation (3) et **en ce que** le chariot (11, 47) portant le ringard (30) comporte un moyen d'actionnement (51) du ringard, translatant les bras (49) et la lame (30) le long de la sole de la chambre de crémation (3) lorsqu'actionné de façon à pousser les cendres vers un couloir de décendrage (12) ou vers l'ouverture (7).

10. Installation de crémation selon l'une des revendications précédentes, **caractérisée en ce que** la chambre de post-combustion (15) comporte des parois transverses verticales positionnées sur les faces latérales de la chambre de sorte à former un parcours en chicane du flux de gaz issus de la chambre de crémation (3).

## Patentansprüche

1. Einäscherungsanlage (100) für große Tiere, insbesondere Pferde, umfassend:
- einen Einäscherungsofen (1) umfassend:
• mindestens eine Einäscherungskammer (3), wobei die Einäscherungskammer mindestens einen Primärbrenner (5) und eine Vorderseite mit einer Öffnung (7) umfasst, durch welche die Tiere (10) eingeführt werden,
• eine Nachverbrennungskammer (15), in die die Einäscherungskammer (3) mündet und die Sekundärbrenner (17) umfasst,
- Schienen (9), die in der Nähe der Öffnung (7) positioniert sind, und einen Wagen (11), der ein Mittel (35) zum Entladen des Tiers (10) umfasst, wobei der Wagen über die Schienen (9) verschiebbar und beweglich geführt wird zwischen einer Ladeposition, in der der Wagen das Tier (10) aufnimmt, und einer Entladeposition, in der der Wagen (11) gegenüber der Öffnung positioniert ist, wobei das Mittel (35) zum Entladen in der Entladeposition in der Lage ist, das Tier (10) in die Einäscherungskammer (3) einzuführen,
**dadurch gekennzeichnet, dass**
sie ein Rauchgasbehandlungssystem (21) umfasst, mit mindestens einer Rauchgasfilter- oder Konditionierungsvorrichtung (23, 27, 32, 33), in die die Nachverbrennungskammer (15) mündet, und
dass das Mittel (35) zum Entladen des Tierkörpers (10) einen durch ein Greifmittel (41) verlängerten Arm, der mit einer Palette oder einer Platte (20) zur Aufnahme des Tiers (10) zusammenwirkt, und Rollen (43) umfasst, auf denen sich die Palette oder die Platte (20) während des Entladens des Tiers (10) bewegt.

2. Einäscherungsanlage nach Anspruch 1, **dadurch gekennzeichnet, dass** die Greifmittel in Form einer Gabel ausgebildet sind.

3. Einäscherungsanlage nach einem der vorstehenden Ansprüche, **dadurch gekennzeichnet, dass** die Schienen (9) parallel zu der Vorderseite verlaufen und dass die Ladeposition des Wagens (11) in Bezug auf die Verbrennungskammer (3) seitlich versetzt ist.

4. Einäscherungsanlage nach einem der vorstehenden Ansprüche, **dadurch gekennzeichnet, dass** die Nachverbrennungskammer (15) in der Verlängerung der Einäscherungskammer (3) angeordnet ist.

5. Anlage nach einem der vorstehenden Ansprüche, **dadurch gekennzeichnet, dass** die Einäscherungskammer (3) und die Nachverbrennungskammer (15) in derselben Einfassung (19) angeordnet sind, die aus gegossenem feuerfestem Beton hergestellt ist.

6. Einäscherungsanlage nach einem der vorstehenden Ansprüche, **dadurch gekennzeichnet, dass** das Mittel (35) zum Entladen des Tiers (10) selbsttätig ist, betätigt wird oder betätigbar ist, wenn sich der Wagen (11) in der Entladeposition befindet, so dass der Tierkörper (10) bei Betätigung in die Einäscherungskammer (3) entladen wird.

7. Anlage nach einem der vorstehenden Ansprüche, **dadurch gekennzeichnet, dass** der Wagen (11) ein Stocheisen (30) zum Abführen von Asche umfasst, die bei der Einäscherung des Tiers (10) entsteht, der durch einen Stocher (51) betätigt wird.

8. Einäscherungsanlage nach einem der vorstehenden Ansprüche, **dadurch gekennzeichnet, dass** sie außerdem einen zweiten Wagen (47) umfasst, der ein Stocheisen (30) umfasst, das durch ein Stocher (51) betätigt wird, um die durch die Einäscherung eines Tiers (10) erzeugte Asche abzuführen, wobei der zweite Wagen (47) durch Schienen (9) verschiebbar geführt wird zwischen einer Warteposition, die seitlich in Bezug auf die Einäscherungskammer (3) gegenüber der Ladeposition des das Tier (10) tragenden Wagens (11) versetzt ist, und einer Stocherposition gegenüber der Öffnung (7) der Einäscherungskammer (3), in der das Stocheisen (30) positioniert ist, um die Asche durch Betätigung des Stochers (51) abzutransportieren.

9. Einäscherungsanlage nach einem der Ansprüche 7 oder 8, **dadurch gekennzeichnet, dass** das Stocheisen ein Stoßmesser (30) umfasst, das von Armen (49) getragen wird, die einen Schaber für die Sohle der Einäscherungskammer (3) bilden, und dass der Wagen (11, 47), der das Stocheisen (30) trägt, einen Stocheisenstocher (51) umfasst, der die Arme (49) und das Stoßmesser (30) entlang der Sohle der Einäscherungskammer (3) verschiebt, wenn er so betätigt wird, dass die Asche in Richtung eines Entaschungskorridors (12) oder in Richtung der Öffnung (7) geschoben wird.

10. Einäscherungsanlage nach einem der vorstehenden Ansprüche, **dadurch gekennzeichnet, dass** die Nachverbrennungskammer (15) vertikale Querwände umfasst, die an den Seitenflächen der Kammer so positioniert sind, dass sie einen zickzackförmigen Strömungsweg des aus der Einäscherungskammer (3) austretenden Gases bilden.

## Claims

1. Cremation facility (100) for large animals, in particular equids, comprising:
- a crematory oven (1) comprising:
• at least one cremation chamber (3), said cremation chamber comprising at least one primary burner (5), and a front face having an opening (7) through which the animals (10) are introduced,
• a post-combustion chamber (15) into which the cremation chamber (3) leads, comprising secondary burners (17),
- rails (9) positioned close to the opening (7), and a carriage (11) comprising a means (35) for unloading the animal (10), the carriage being guided in translation by the rails (9) and movable between a loading position, in which the carriage receives the animal (10), and an unloading position, in which the carriage (11) is positioned facing the opening, the unloading means (35) being able, in the unloading position, to introduce the animal (10) into the cremation chamber (3),
**characterised in that**
it includes a fume treatment system (21), including at least one fume filtration or conditioning device (23, 27, 32, 33), into which the post-combustion chamber (15) leads, and
**in that** the means (35) for unloading the animal body (10) comprises an arm extended by a gripping means (41), cooperating with a pallet or tray (20) intended to receive the animal (10), and rollers (43) on which the pallet or tray (20) moves during unloading of the animal (10).

2. Cremation facility according to claim 1, **characterised in that** the gripping means are in the form of a fork.

3. Cremation facility according to any one of the preceding claims, **characterised in that** the rails (9) are parallel to the front face, and **in that** the loading position of the carriage (11) is offset laterally with respect to the combustion chamber (3).

4. Cremation facility according to any one of the preceding claims, **characterised in that** the post-combustion chamber (15) is arranged in the extension of the cremation chamber (3).

5. Facility according to any one of the preceding claims, **characterised in that** the cremation chamber (3) and the post-combustion chamber (15) are arranged in the same enclosure (19), made of cast refractory concrete.

6. Cremation facility according to any one of the preceding claims, **characterised in that** the means (35) for unloading the animal (10) is automatic, actuated or actuatable when said carriage (11) is in the unloading position, so as to unload the animal body (10) into the cremation chamber (3) when actuated.

7. Facility according to any one of the preceding claims, **characterised in that** the carriage (11) comprises a rake (30) for the evacuation of ashes produced by the cremation of the animal (10), actuated by raking means (51).

8. Cremation facility according to any one of the preceding claims, **characterised in that** it further comprises a second carriage (47) comprising a rake (30) actuated by raking means (51) for the evacuation of ashes produced by the cremation of an animal (10), the second carriage (47) being guided in translation by the rails (9) between a standby position, offset laterally with respect to the cremation chamber (3) opposite the loading position of the carriage (11) carrying the animal (10), and a raking position facing the opening (7) of the cremation chamber (3), in which the rake (30) is positioned to evacuate the ash by actuating the raking mechanism (51).

9. Cremation facility according to any one of claims 7 or 8, **characterised in that** the rake comprises a blade (30) carried by arms (49) forming a scraper of the hearth of the cremation chamber (3) and **in that** the carriage (11, 47) carrying the rake (30) comprises a means (51) for actuating the rake, translating the arms (49) and the blade (30) along the hearth of the cremation chamber (3) when actuated so as to push the ashes towards a deashing passageway (12) or towards the opening (7).

10. Cremation facility according to any one of the preceding claims, **characterised in that** the post-combustion chamber (15) comprises vertical transverse walls positioned on the lateral faces of the chamber so as to form a baffle path for the flow of gases coming from the cremation chamber (3).
